# EUROPÄISCHE PATENTSCHRIFT

(11) **EP 1 274 939 B1**
(45) Veröffentlichungstag und Bekanntmachung des Hinweises auf die Patenterteilung: **19.10.2005**
(21) Anmeldenummer: 01917019.0
(22) Anmeldetag: 23.02.2001
(51) Int. Cl.: F04B 39/00, F04B 39/06

(54) **MESSGASPUMPE**
MEASURING GAS PUMP
POMPE POUR GAZ A MESURER

(30) Priorität: 20.04.2000 DE 10019724
(43) Veröffentlichungstag der Anmeldung: 15.01.2003
(73) Patentinhaber: KNF Neuberger GmbH, D-79112 Freiburg (DE)
(72) Erfinder: HAUSER, Erwin, 79312 Emmendingen (DE); BECKER, Erich, 79189 Bad Krozingen (DE)
(74) Vertreter: Maucher, Wolfgang
(86) Internationale Anmeldenummer: PCT/EP2001/002066
(87) Internationale Veröffentlichungsnummer: WO 2001/081762

(56) Entgegenhaltungen:
- DE-A- 3 526 882
- DE-A- 4 322 272
- DE-U- 8 602 787
- US-A- 4 790 730

## Beschreibung

Die Erfindung bezieht sich auf eine Meßgaspumpe mit einem Pumpengehäuse, einem darin befindlichen Pumpenraum, der von einer Arbeitsmembran abgeschlossenen ist, die über einen Pleuel mit einem Kurbeltrieb in Antriebsverbindung steht, sowie mit einer im oberen Bereich des Pumpengehäuses vorgesehenen Heizeinrichtung, wobei im Antriebs-Übertragungsbereich zwischen membranseitigem Pleuelkopf und Kurbeltrieb, zur Reduzierung der Wärmeübertragung auf den Kurbeltrieb, die Wärmeleitfähigkeit reduzierende, in Pleuellängssrichtung beabstandete und in Umfangsrichtung versetzte Durchgangslöcher vorgesehen sind.

Aus der US-A-4 790 730 ist bereits eine Meßgaspumpe der eingangs erwähnten Art zum Fördern heißer Meßgase bekannt, deren einen Pumpenraum abschließende Arbeitsmembran über einen Pleuel mit einem Kurbeltrieb in Antriebsverbindung steht. Bei der aus US-A-4 790 730 vorbekannten Pumpe ist im oberen Bereich des Pumpengehäuses eine Heizeinrichtung vorgesehen. Mit Hilfe dieser Heizeinrichtung sollen die Bereiche, die mit dem zu messenden Gas in Verbindung kommen, auf der etwa durch die Entnahmestelle des zu messenden Gases vorgegebenen Temperatur gehalten werden, um ein Absinken der Temperatur des zu messenden Gases im Bereich des Pumpenraumes zu verhindern und um eine Kondensation von Analysegasbestandteilen und ein Verfälschen des Messergebnisses zu vermeiden.

In der US-A-4 790 730 ist daher vorgesehen, daß zur Reduzierung der Wärmeübertragung auf den Kurbeltrieb im Antriebs-Übertragungsbereich zwischen membranseitigem Pleuelkopf und Kurbeltrieb, die Wärmeleitfähigkeit reduzierende, in Pleuellängsrichtung beabstandete und in Umfangsrichtung versetzte Durchgangslöcher vorgesehen sind. Gleichzeitig weist jedoch das Pleuel im Bereich dieser Durchgangslöcher einen größeren Pleuelquerschnitt auf, wodurch wiederum der Wärmewiderstand in unerwünschter Weise reduziert wird.

Aufgabe der vorliegenden Erfindung ist es, unter weitgehender Vermeidung der vorbeschriebenen Nachteile, die Wärmeübertragung zwischen dem Pumpenkopf und dem Kurbeltrieb, insbesondere dem Pleuellager zu reduzieren.

Zur Lösung dieser Aufgabe wird vorgeschlagen, daß zur Wärmeabstrahlung Kühlrippen als Oberflächenvergrößerung vorgesehen sind, die in dem die Pleuelstange aufnehmenden, Kurbeltrieb-nahen Pleuelkopf angeordnet sind, und daß zumindest ein Durchgangsloch zur Reduzierung der Wärmeleitfähigkeit und/oder zur Ableitung der Wärme zu den benachbart angeordneten Kühlrippen im Bereich zwischen den Kühlrippen und dem Pleuellager vorgesehen ist.

Die Kombination dieser einfach zur realisierenden Maßnahmen führt zur einer wirksamen Reduzierung der Temperatur des Pleuellagers mit der Folge einer entsprechenden Verlängerung der Lebensdauer. Im Kurbeltrieb-nahen Pleuelkopf der erfindungsgemäßen Messgaspumpe sind im Bereich zwischen den Kühlrippen und dem Pleuellager ebenfalls ein Durchgangsloch oder mehrere Durchgangslöcher zur Reduzierung der Wärmeleitfähigkeit und/oder zur Ableitung der Wärme zu den benachbart angeordneten Kühlrippen vorgesehen. Damit wird einerseits die wärmeleitende Querschnittsfläche reduziert und andererseits kann durch die Löcher eine Luftzirkulation und damit eine Wärmeabfuhr erreicht werden. Außerdem ist eine gezielte Führung der Wärme zu den Kühlrippen hin begünstig.

Die Kühlung durch die Kühlrippen ist durch die Kurbel- oder Exzenterbewegung besonders wirksam, so daß insbesondere trotz hoher Temperaturen im Bereich des Pleuelkopfes praktisch keine erhöhte Temperaturbelastung des Pleuellagers und dessen Umgebung auftritt.

Die seitlich beabstandeten und in Umfangsrichtung versetzten Durchgangslöcher vermindern den wärmeübertragenden Querschnitt des Pleuels, - reduzieren durch den Längsversatz der Löcher die Festigkeit aber nur unwesentlich. Die am Kurbeltrieb-nahen Ende des Pleuels noch anfallende Wärme kann schließlich wirksam über dort die dort zur Oberflächenvergrößerung vorgesehenen Kühlrippen an die Umgebung abgeführt werden.

Vorzugsweise sind benachbarte Durchgangslöcher um 90 °C zueinander umfangsversetzt und weisen vorzugsweise einen Mittelabstand von weniger als dem Durchmesser auf. Durch diesen Seitenversatz der Löcher in Längsrichtung des Pleuels greifen die Löcher zwar ineinander und ergeben dadurch eine besonders gute Durchlüftung und Kühlung auch in diesem Bereich, die Festigkeit des Pleuels bleibt aber weitestgehend erhalten.

Vorteilhafterweise besteht der Pleuel aus Stahl, insbesondere aus Edelstahl. Edelstahl hat gegenüber dem sonst meist verwendeten Aluminium für den Pleuel den Vorteil der geringeren Wärmeleitfähigkeit bei gleichzeitig guten Festigkeitseigenschaften.

Die Maßnahmen gemäß einem oder mehreren der Ansprüche 1 bis 4 sind bevorzugt vorgesehen bei einer Meßgaspumpe, die eine zumindest den Pumpenkopf übergreifende Wärmeisolierung aufweist, wobei die Wärmeisolierung im wesentlichen durch ein Isolationsgehäuse gebildet ist, dessen Innenwand zur Bildung einer Gasisolationsschicht zu dem Pumpenkopf beabstandet ist. Durch die wirksame Isolierung des Pumpenkopfes kann praktisch keine Wärme austreten, so daß hierbei den erfindungsgemäßen Maßnahmen zur Reduzierung der Wärmeweiterleitung in Richtung Pleuellager und Kurbeltrieb besondere Bedeutung zukommt.

Nachstehend ist die Erfindung mit ihren wesentlichen Einzelheiten noch näher beschrieben.

Es zeigt:
- Fig. 1: eine Längsschnittdarstellung einer Meßgaspumpe,
- Fig. 2: einen Teilausschnitt eines Pleuels und
- Fig. 3: eine Querschnittdarstellung eines Pleuels im Bereich einer Durchgangslochung.

Eine in Fig. 1 gezeigte Meßgaspumpe 1 weist ein Pumpengehäuse 2 mit einem darin befindlichen Pumpenraum 3 auf, der einerseits von einem Pumpenkopfdeckel 4 und andererseits von einer Arbeitsmembrane 5 sowie einem Pleuelkopf 6 abgeschlossen ist. Die Arbeitsmembrane 5 ist außenrandseitig zwischen dem Pumpenkopfdeckel 4 und einem ringförmigen Gehäuseteil 7 sowie zentral beim Pleuelkopf 6 eingespannt und über einen mit dem Pleuelkopf 6 verbundenen Pleuel 8 mit einem Kurbeltrieb 9 verbunden.

Bei der Meßgaspumpe handelt es sich um eine beheizte Pumpe, die im Pumpenkopf 10 eine Heizeinrichtung aufweist. Damit kann der Pumpenkopf bedarfsweise auf mehrere 100 °C aufgeheizt werden. Um zu verhindern, daß eine Wärmeübertragung von dem Pumpenkopf 10 auf den Kurbeltrieb 9 in einem für das Pleuellager schädlichen Maß auftritt, sind im Bereich der Antriebs-Übertragung Maßnahmen zur Reduzierung der Wärmeübertragung auf den Kurbeltrieb 9 vorgesehen.

Zur Reduzierung der Wärmeleitfähigkeit sind in Pleuellängsrichtung beabstandete und in Umfangsrichtung versetzte Durchgangslöcher 11 vorgesehen. Wie in der vergrößerten Darstellung gemäß Fig. 2 deutlich erkennbar ist, sind benachbarte Durchgangslöcher 11 um 90° zueinander umfangsversetzt und weisen einen Mittenabstand von weniger als dem Lochdurchmesser auf. Die Lochkanäle sind somit verbunden. Dadurch ist einerseits die Wärmeleitfähigkeit des Pleuels 8 verringert und die Durchgangslöcher 11 begünstigen darüber hinaus eine gute Durchlüftung und damit Wärmeabfuhr. Durch den Versatz der Durchgangslöcher 11 und die Verbindung ihrer Kanäle ergeben sich trotz der erzielten Wärmeleitfähigkeits-Reduzierung und der erhöhten Wärmeabstrahlung noch gute Festigkeitswerte.
Im Ausführungsbeispiel sind zwei benachbarte Durchgangslöcher 11 vorgesehen. Je nach Länge des Pleuels können aber auch mehr als zwei Durchgangslöcher 11 vorgesehen sein.

Zur Wärmeabstrahlung ist zumindest im kurbeltrieb-nahen Bereich eine Oberflächenvergrößerung durch Kühlrippen 12 vorgesehen, die im Ausführungsbeispiel in dem konischen Übergangsbereich des Kurbeltrieb-nahen Pleuelkopfes angeordnet sind. Damit wird eine wirksame Wärmeabstrahlung in diesem Bereich erzielt, wobei dies noch unterstützt werden kann, indem vorzugsweise zwischen den Kühlrippen 12 und dem Pleuellager ein oder mehrere, weitere Durchgangslöcher 11a vorgesehen sind. Die Durchgangslöcher 11a sind so angeordnet, daß auch eine Wärmeführung zu den benachbarten Kühlrippen und dort eine Wärmeabstrahlung erfolgt, wie dies durch die Pfeile in Fig.1 angedeutet ist.
Die Kombination aus reduzierter Wärmeleitfähigkeit einerseits und erhöhter Wärmeabstrahlmöglichkeit andererseits ergibt auf dem Wärmeübertragungsweg zwischen Pumpenkopf 10 und Kurbeltrieb 9 eine starke Temperaturabsenkung, so daß an dem Pleuellager trotz hoher Betriebstemperaturen im Bereich des Pumpenkopfes 10 nur noch übliche und für das Pleuellager unschädliche Betriebstemperaturen auftreten.

Die vorbeschriebenen Maßnahmen zur Reduzierung der Wärmeübertragung vom Pumpenkopf auf den Kurbeltrieb, wirken sich besonders vorteilhaft bei einer Meßgaspumpe aus, die eine zumindest den Pumpenkopf übergreifende Wärmeisolierung aufweist, wobei die Wärmeisolierung im wesentlichen durch ein Isolationsgehäuse 13 gebildet ist, dessen Innenwand zur Bildung einer Gasisolationsschicht 14 zu dem Pumpenkopf 10 beabstandet ist.

## Patentansprüche

1. Messgaspumpe (1) mit einem Pumpengehäuse (2), mit einem darin befindlichen Pumpenraum (3), der von einer Arbeitsmembran (5) abgeschlossenen ist, die über einen Pleuel (8) mit einem Kurbeltrieb (9) in Antriebsverbindung steht, sowie mit einer im oberen Bereich des Pumpengehäuses (2) vorsehenen Heizeinrichtung, wobei im Antriebs-Übertragungsbereich zwischen membranseitigem Pleuelkopf (6) und Kurbeltrieb (9), zur Reduzierung der Wärmeübertragung auf den Kurbeltrieb (9), die Wärmeleitfähigkeit reduzierende, in Pleuellängsrichtung beabstandete und in Umfangsrichtung versetzte Durchgangslöcher (11) vorgesehen sind, **dadurch gekennzeichnet, daß** zur Wärmeabstrahlung Kühlrippen (12) als OberflächenVergrößerung vorgesehen sind, die in dem die Pleuelstange aufnehmenden, Kurbeltrieb-nahen Pleuelkopf (6) angeordnet sind, und daß zumindest ein Durchgangsloch (11) zur Reduzierung der Wärmeleitfähigkeit und/oder zur Ableitung der Wärme zu den benachbart angeordneten Kühlrippen (12) im Bereich zwischen den Kühlrippen (12) und dem Pleuellager vorgesehen ist.

2. Meßgaspumpe nach Anspruch 1, **dadurch gekennzeichnet, daß** die Kühlrippen (12) im konischen Übergangsbereich des die Pleuelstange aufnehmenden, Kurbeltrieb-nahen Pleuelkopfs (6) angeordnet sind.

3. Meßgaspumpe nach Anspruch 1 oder 2, **dadurch gekennzeichnet, daß** benachbarte Durchgangslöcher (11) um 90° zueinander umfangsversetzt sind und vorzugsweise einen Mittelabstand von weniger als dem Durchmesser aufweisen.

4. Meßgaspumpe nach einem der Ansprüche 1 bis 3, **dadurch gekennzeichnet, daß** der Pleuel (8) aus Stahl, insbesondere aus Edelstahl, besteht.

5. Meßgaspumpe, **dadurch gekennzeichnet, daß** die Maßnahmen gemäß einem oder mehreren der Ansprüche 1 bis 4 vorgesehen sind bei einer Meßgaspumpe (1) die eine zumindest den Pumpenkopf übergreifende Wärmeisolierung aufweist, wobei die Wärmeisolierung im wesentlichen durch ein Isolationsgehäuse (13) gebildet ist, dessen Innenwand zur Bildung einer Gasisolationsschicht zu dem Pumpenkopf (10) beabstandet ist.

## Claims

1. Measuring gas pump (1) having a pump housing (2) with a pump chamber (3) located therein, which is closed off by a working membrane (5) which is operatively connected via a piston rod (8) to a crank mechanism (9), and with a heating device provided in the upper part of the pump housing (2), while in the drive transmission area between the head (6) of the piston rod located on the membrane side and the crank mechanism (9), in order to reduce the transmission of heat to the crank mechanism (9), through-holes (11) are provided to reduce heat conductivity, which are spaced apart in the longitudinal direction of the piston rod and are offset in the circumferential direction, **characterised in that**, for the purpose of radiating heat, cooling ribs (12) are provided as a means of increasing the surface area, and are mounted in the head (6) of the piston rod which receives the connecting rod, close to the crank mechanism, and **in that** at least one through-hole (11) for reducing heating conductivity and/or for conducting the heat to the adjacent cooling ribs (12) is provided in the region between the cooling ribs (12) and the piston rod bearing.

2. Measuring gas pump according to claim 1, **characterised in that** the cooling ribs (12) are arranged in the conical transition area of the piston rod head (6) which receives the connecting rod and is located close to the crank mechanism.

3. Measuring gas pump according to claim 1 or 2, **characterised in that** adjacent through-holes (11) are circumferentially offset by 90° to one another and preferably have an average spacing of less than their diameter.

4. Measuring gas pump according to one of claims 1 to 3, **characterised in that** the piston rod (8) consists of steel, particularly stainless steel.

5. Measuring gas pump, **characterised in that** the measures according to one or more of claims 1 to 4 are provided in a measuring gas pump (1) which has heat insulation covering at least the pump head, the heat insulation being essentially formed by an insulating housing (13) the inner wall of which is spaced from the pump head (10) in order to form a gas insulation layer.

## Revendications

1. Pompe à gaz doseuse (1), du type comportant un carter de pompe (2), dans lequel est ménagé un espace de pompage (3), obturé par une membrane active (5) qui est en relation fonctionnelle par une bielle (8) avec un embiellage (9), ainsi qu'un système de chauffage prévu dans la région supérieure du carter de pompe (2), dans la région de transfert de mouvement étant prévus, entre la tête de bielle (6) située d'un côté de la membrane et l'embiellage (9), en vue de la réduction du transfert thermique, des orifices de traversée (11), réduisant la capacité de transfert thermique, espacés dans la direction longitudinale de la bielle et décalés dans la direction périphérique, **caractérisée en ce que**, en vue de la dissipation de la chaleur par rayonnement, sont prévues des ailettes de refroidissement (12), agissant pour augmenter la superficie et qui sont disposées dans la tête de bielle (6) accueillant la tige de bielle au voisinage de l'embiellage, et **en ce qu'**au moins un orifice de traversée (11) est prévu dans la région située entre les ailettes de refroidissement (12) et le palier de la bielle, en vue de la réduction de la capacité de transfert thermique et/ ou de l'évacuation de la chaleur vers les ailettes de refroidissement situées dans le voisinage.

2. Pompe à gaz doseuse selon la revendication 1, **caractérisée en ce que** les ailettes de refroidissement (12) sont disposées dans la région de raccordement conique de la tête de bielle (6) accueillant la tige de bielle au voisinage de l'embiellage.

3. Pompe à gaz doseuse selon l'une ou l'autre des revendications 1 ou 2, **caractérisée en ce que** les orifices de traversée (11) voisins sont décalés périphériquement de 90° l'un par rapport à l'autre, et, de préférence d'une distance moyenne inférieure à leur diamètre.

4. Pompe à gaz doseuse selon l'une quelconque des revendications 1 à 3, **caractérisée en ce que** la bielle (8) est réalisée en acier, de préférence en acier spécial.

5. Pompe à gaz doseuse **caractérisée en ce que** les caractéristiques selon l'une ou plusieurs des revendications 1 à 4 sont prévues dans une pompe à gaz doseuse (1) qui présente au moins une isolation thermique enveloppant au moins la tête de pompe, l'isolation thermique étant constituée essentiellement par un carter isolant (13), dont la paroi intérieure est espacée, en vue de créer une couche d'isolation gazeuse par rapport à la tête de pompe (10).
